# EUROPÄISCHE PATENTANMELDUNG

(11) **EP 4 610 183 A1**
(43) Veröffentlichungstag der Anmeldung: **03.09.2025**
(21) Anmeldenummer: 24160984.1
(22) Anmeldetag: 01.03.2024
(51) Int. Cl.: B65D 1/02, B65D 8/00, B65D 35/10, B65D 35/44, B65D 41/48, B65D 47/14, B65D 55/16, B65D 75/58, B65D 47/08

(54) **TUBENKOPF FÜR VERPACKUNGSTUBEN**

(71) Anmelder: PackSys Global AG, 8630 Rüti (CH)
(72) Erfinder: LÄUBLI, Julius, 8645 Jona (CH)
(74) Vertreter: Patent- und Rechtsanwälte Behrmann Wagner PartG mbB

(57) **Zusammenfassung**

Die Erfindung betrifft einen Tubenkopf (10) für eine Verpackungstube umfassend eine Tubenschulter (10a) und eine damit verbindbare Tubenkappe (10b), wobei die Tubenschulter (10a) einen Tubenkörperabschnitt (1), einen Schulterabschnitt (2) und einen Auslassabschnitt (3) mit einer darin angeordneten Auslassöffnung (3a), und einen zur Befestigung der Tubenkappe (10b) dienenden Kragenabschnitt (4) umfasst, und wobei die Tubenkappe (10b) einen mit dem Kragenabschnitt (4) der Tubenschulter (10a) verbindbaren Verbindungsabschnitt (5) und ein damit über eine Trennebene (T) verbundenes, vorzugsweise schwenkbares Deckelelement (6) aufweist, das zum Schließen der Auslassöffnung (3a) der Tubenschulter (10a) ausgebildet ist.

## Beschreibung

Die vorliegende Erfindung betrifft einen Tubenkopf für Verpackungstuben nach dem Oberbegriff des Anspruchs 1. Die Erfindung betrifft ferner eine Verpackungstube gemäß dem Oberbegriff des Anspruchs 15.

Im Stand der Technik sind für Verpackungstuben und deren Herstellung bereits verschiedene Ansätze bekannt. Oftmals werden dabei Tubenkörper oder Tubenmäntel, die beispielsweise aus einem Laminat hergestellt, extrudiert oder formgeblasen sein können, an einem Ende in einer axialen Richtung mit einem Tubenkopf verbunden, der eine Tubenschulter aufweist, die im Wesentlichen dazu dient, einen Querschnitt oder einen Durchmesser des Tubenkörpers oder Tubenmantels auf einen Querschnitt oder Durchmesser eines Tubenauslasses zu verringern.

An einem Auslassabschnitt der Tubenschulter, mit einem entsprechend verringerten Querschnitt oder Durchmesser sind dann in aller Regel Mittel vorgesehen, um eine Tubenkappe mit der Tubenschulter abnehmbar oder entfernbar zu befestigen. In einem einfachen Beispiel kann dies über entsprechende Gewinde im Auslassabschnitt und auf Seiten des Deckels erreicht werden, die ein Aufschrauben und Abschrauben eines Tubendeckels erlauben. In anderen, bekannten Ausführungsformen können Klappdeckel oder Schnappdeckel mit der Tubenschulter verbunden oder einstückig, gegebenenfalls sogar monolithisch, mit der Tubenschulter ausgebildet werden.

Bei der vorangehend sehr allgemein beschriebenen Vorgehensweise zur Konstruktion und Herstellung von Verpackungstuben besteht grundsätzlich die Aufgabe je nach zu verpackendem oder zu bevorratendem Stoff einerseits den Tubenmantel oder Tubenkörper entsprechend zu dimensionieren. Zusätzlich ist es wünschenswert eine Auslassöffnung der Verpackungstube derart zu dimensionieren, dass die Dosierung durch den Benutzer bei der Nutzung der Verpackungstube oder bei der Entnahme des verpackten Stoffs sinnvoll und mit einem gewünschten oder empfohlenen Volumenfluss stattfinden kann.

Weiterhin ist es wünschenswert, einen möglichst konstruktiv einfach und kostengünstig zu fertigenden Tubenkopf bereitzustellen, welcher gleichzeitig ein einfaches und sicheres Öffnen und Verschließen der Verpackungstube durch den Benutzer ermöglicht.

Basierend auf dem bekannten Stand der Technik ist es Aufgabe der vorliegenden Erfindung, einen verbesserten Tubenkopf für eine Verpackungstube bereitzustellen, welche die vorgenannten Nachteile des Standes der Technik adressiert. Die Erfindung adressiert zudem weitere Probleme, wie aus der nachfolgenden Beschreibung hervorgeht.

Gelöst wird diese Aufgabe durch einen Tubenkopf gemäß dem unabhängigen Anspruch 1 und eine Verpackungstube gemäß dem unabhängigen Anspruch 19. Vorteilhafte Ausführungsformen der Erfindung sind Gegenstand der nachfolgenden Beschreibung, Figurenbeschreibung, der Figuren sowie der Unteransprüche.

Die Erfindung betrifft einen Tubenkopf für eine Verpackungstube umfassend eine Tubenschulter und eine damit verbindbare Tubenkappe, wobei die Tubenschulter einen Tubenkörperabschnitt, einen Schulterabschnitt und einen Auslassabschnitt mit einer darin angeordneten Auslassöffnung, sowie einen zur Befestigung der Tubenkappe dienenden Kragenabschnitt umfasst, und wobei die Tubenkappe einen mit dem Kragenabschnitt der Tubenschulter verbindbaren Verbindungsabschnitt und ein damit über eine Trennebene verbundenes, vorzugsweise schwenkbares Deckelelement aufweist, das zum Schließen der Auslassöffnung ausgebildet ist, wobei sich im verbundenen Zustand der Tubenschulter mit der Tubenkappe der Auslassabschnitt in vordefinierter Länge L2 in Axialrichtung über die Trennebene T hinaus erstreckt, wobei die Länge bzw. Erstreckungslänge mindestens 8% eines Tubendurchmessers des Tubenkörperabschnitts beträgt.

Durch die erfindungsgemäße Ausbildung des Tubenkopfs und insbesondere das erfindungsgemäße Verhältnis zwischen der Erstreckungslänge des Auslassabschnitts über eine Trennebene der Tubenkappe und dem Tubendurchmesser wird eine besonders einfache und genaue Dosierung bei der Entnahme des in der Verpackungstube enthaltenen Stoffs ermöglicht. Insbesondere wird ein sehr genaues Zielen bei der Dosierung des Stoffes, beispielsweise einer Zahnpasta auf eine Zahnbürste, ermöglicht. Weiterhin wird eine konstruktiv einfache und kostengünstig herstellbare Ausbildung des Tubenkopfs erzielt, welcher gleichzeitig ein einfaches Öffnen und sicheres Verschließen durch den Benutzer ermöglicht.

In einer bevorzugten Ausführungsform liegt die Erstreckungslänge des Auslassabschnitts zwischen 10 und 50%, weiter bevorzugt zwischen 12 und 40%, noch weiter bevorzugt zwischen 15 und 40 % des Tubendurchmessers des Tubenkörperabschnitts.

Unter Tubendurchmesser D wird vorliegend der Außendurchmesser des Tubenkörperabschnitts verstanden. Hierbei muss der Tubenkörperabschnitt nicht zwangsweise einen kreisrunden Querschnitt aufweisen, sondern kann auch wenigstens abschnittsweise oval ausgebildet sein. Der Tubendurchmesser ist hierbei der Durchmesser des Kreises, dessen Umfanglänge mit der Außenumfanglänge des Tubenkörpers übereinstimmt. Soweit die nicht anders gekennzeichnet ist, gilt dies auch für die weiteren in der Anmeldung genannten Durchmesser. Der Tubenkörperabschnitt ist vorzugsweise ein Abschnitt eines Tubenkörpers , oder kann selbst ein an sich bekannter Tubenkörper sein.

Unter Trennebene wird vorliegend eine senkrecht zur Axialrichtung des Tubenkopfs angeordnete, plane Ebene verstanden, an welcher der Verbindungsabschnitt und das Deckelelement der Tubenkappe in Axialrichtung benachbart zueinander angeordnet sind. Die Trennebene stellt hierbei eine Ebene dar, an welcher die beiden Komponenten Deckelelement und Verbindungsabschnitt voneinander, insbesondere bei einer initialen Öffnung getrennt werden können. Eine untere, vorzugsweise ringförmige Fläche des Deckelelements und eine obere, ringförmige Fläche des Verbindungsabschnitts sind dabei vorzugsweise an der Trennebene gegenüberliegend ausgerichtet bzw. anliegend angeordnet. In einer bevorzugten Ausführungsform ist innerhalb der Trennebene eine Mehrzahl von sich vorzugsweise axial erstreckenden Verbindungsstegen angeordnet, welche den Verbindungsabschnitt mit dem Deckelement verbinden. Diese sind weiter vorteilhaft ausgebildet, beim ersten bzw. initialen Öffnen des Deckelelements gegenüber dem Verbindungselement zu brechen. Hierdurch wird für den Benutzer eine haptische Rückmeldung hinsichtlich einer Erstöffnung des Tubenkopfs bzw. eine Erstöffnungsgarantie bereitgestellt.

Unter Schulterabschnitt wird vorliegend ein Übergangsabschnitt des Tubenkopfs verstanden, in welchem der Durchmesser des damit verbundenen Tubenkörperabschnitts bzw. des Tubenkörpers unter Ausbildung einer Schulter des Tubenkopfs bzw. einer resultierenden Verpackungstube verringert wird.

In einer bevorzugten Ausführungsform ist der zur Befestigung der Tubenkappe dienende Kragenabschnitt zwischen dem Schulterabschnitt und dem Auslassabschnitt angeordnet. Hierbei weist der Kragenabschnitt vorzugsweise einen Durchmesser D2, insbesondere einen <Außendurchmesser, auf, welcher wenigstens 20%, weiter bevorzugt wenigstens 25%, noch weiter bevorzugt wenigstens 30% geringer ist, als der Tubendurchmesser D des Tubenkörperabschnitts. Der Durchmesser D2 des Kragenabschnitts ist vorzugsweise in Längsrichtung im Wesentlichen konstant ausgebildet. In einer bevorzugten Ausführungsform beträgt der Durchmesser des Kragenabschnitts D2 vorzugsweise 40 bis 80%, weiter vorteilhaft 40 bis 75% und noch weiter bevorzugt 50 bis 70% des Durchmessers D des Tubenkörperabschnitts. Hierdurch wird beim Dosiervorgang eine verbesserte Verteilung und Förderung des enthaltenen Stoffs in der Verpackungstube hin zum Auslassabschnitt ermöglicht, so dass eine noch genauere Dosierung vom Auslassabschnitt erzielt wird.

Der Auslassabschnitt, der Kragenabschnitt und der Tubenkörperabschnitt sind in Axialrichtung des Tubenkopfes direkt aneinandergereiht bzw. direkt benachbart zueinander angeordnet. Der Auslassabschnitt der Kragenabschnitt und/oder der Tubenkörperabschnitt sind in einer Ausführungsform koaxial zueinander angeordnet. In einer alternativen Ausführungsform ist der Auslassabschnitt und/oder der Kragenabschnitt exzentrisch zum Tubenkörperabschnitt angeordnet.

Der Auslassabschnitt erstreckt sich vorzugsweise endseitig vom Kragenabschnitt. Weiterhin vorteilhaft weist der Auslassabschnitt einen sich in Erstreckungsrichtung vorzugsweise kontinuierlich verringernden Durchmesser D3, insbesondere Außendurchmesser, auf. Dieser ermöglicht eine zusätzliche Optimierung des Dosiervorgangs vom Auslassabschnitt bzw. von der darin angeordneten Auslassöffnung. Weiter vorteilhaft ist der Auslassabschnitt stufenlos ausgebildet, d.h. bildet keine äußeren und/oder inneren Stufen und/oder stufenartigen Durchmesseränderungen aus.

In einer bevorzugten Ausführungsform weist der Auslassabschnitt dabei einen, sich innerhalb einer vordefinierten Erstreckungslänge L3 in Axialrichtung, im Wesentlichen ausgehend von der Trennebene T, erstreckenden Abschnitt mit sich kontinuierlich verringerndem Durchmesser D3 auf. Die vordefinierte Erstreckungslänge weist dabei einen Wert von 20 bis 80% der Länge L2 auf, welche der Erstreckungslänge des Auslassabschnitts entspricht. Dieser Abschnitt ist dabei direkt angrenzend an den Kragenabschnitt mit einem, vorzugsweise im Wesentlichen konstanten, Durchmesser D2 angeordnet. Eine Wandstärke des Auslassabschnitts liegt dabei vorzugsweise zwischen 0.5 und 1.5 mm.

In einem daran angrenzenden Bereich bzw. Abschnitt des Auslassabschnitts, hin zur Auslassöffnung, kann der Durchmesser D3 hin zu einem Auslassdurchmesser D4 der Auslassöffnung konstant sein, oder als sich weiter, vorzugsweise kontinuierlich, verringernder Durchmesser ausgebildet sein.

In einer bevorzugten Ausführungsform umfasst der zur Befestigung der Tubenkappe dienenden Kragenabschnitt der Tubenschulter ein im Wesentlichen zylinderförmiges und vorzugsweise koaxial zum Auslassabschnitt angeordnetes Kragenelement mit einem sich endseitig am Kragenabschnitt radial nach Außen erstreckenden Kontaktvorsprung bzw. Ausformung, der zwischen dem Kragenelement und dem Auslassabschnitt angeordnet ist. Der Kragenabschnitt erstreckt sich dabei vorzugsweise in Axialrichtung des Tubenkopfs über eine vordefinierte Länge L1, welche vorzugsweise zwischen 10 und 30%, weiter bevorzugt zwischen 10 und 25%, noch weiter bevorzugt zwischen 15 und 20% des Durchmessers D des Tubenkörperabschnitts liegt. Eine Wandstärke des Kragenabschnitts liegt dabei bevorzugt zwischen 0.6 und 2.2 mm.

Im verbundenen Zustand der Tubenkappe mit der Tubenschulter ist der Kontaktvorsprung bzw. die endseitig Ausformung des Kragenabschnitts innerhalb der Trennebene des Tubenkopfs angeordnet.

In einer bevorzugten Ausführungsform ist der Verbindungsabschnitt der Tubenkappe als im Wesentlichen ring- oder zylinderförmiger Abschnitt, insbesondere als Sperrring ausgebildet. Dieser weist vorteilhaft einen radial nach Innen ragenden Vorsprung auf. Der Vorsprung weist vorzugsweise eine widerhakenartige Innenkontur auf, derart, dass der Verbindungsabschnitt zum vorzugsweisen nichtlösbaren Zusammenführen bzw. Verbinden der Verbindungskappe und der Tubenschulter auf letztere aufgeschoben bzw. aufgedrückt werden kann. Der Verbindungsabschnitt und insbesondere ein davon umfasster Vorsprung kann umlaufend bzw. umfangsseitig durchgehend ausgebildet sein. Alternativ kann der Verbindungsabschnitt und insbesondere ein davon umfasster Vorsprung umfangsseitig unterbrochen sein. Hierbei kann der Vorsprung beispielsweise einzelne kreisbogenförmige Segmente oder umfangsverteilte Noppen aufweisen, welche den Vorsprung und weiter vorteilhaft die vorzugsweise widerhakenartige Innenkontur ausbilden.

Der Verbindungsabschnitt und das Deckelement der Tubenkappe sind vorzugsweise verschwenkbar zueinander angeordnet. Hierfür weist die Tubenkappe vorzugsweise ein sich über die Trennebene erstreckendes Scharnierelement auf, welches das Deckelement mit dem Verbindungabschnitt verbindet. Weiter vorteilhaft ist das Deckelelement gegenüber dem Verbindungsabschnitt zum Öffnen der Auslassöffnung um mindestens 90°, bevorzugt um mindestens 135° verschwenkbar angeordnet.

Das Deckelelement weist weiter vorteilhaft einen ring- oder im Wesentlichen zylinderförmig ausgebildeten Abschnitt und einen diesen endseitig abschließenden Deckelabschnitt auf. Der Deckelabschnitt erstreckt sich dabei vorzugsweise im Wesentlichen senkrecht zur Axialrichtung des Tubenkopfes und ist zum selektiven Zusammenwirken mit der Auslassöffnung zum Öffnen und Verschließen dieser ausgebildet. Die Tubenkappe umfasst weiter vorteilhaft ein Dichtelement, welches vom Deckelelement nach Innen ragt und zum selektiven Zusammenwirken mit einem am Auslassabschnitt angeordneten Dichtabschnitt, insbesondere einer endseitig am Auslassabschnitt angeordneten Dichtwulst, ausgebildet ist.

Weiter vorteilhaft kann die Tubenkappe vom Deckelelement nach Innen ragende, vorzugsweise sich radial erstreckende Stützstreben aufweisen, welche ausgebildet sind, im verbundenen Zustand auf einer Mantelfläche des Auslassabschnitts aufzuliegen. Hierdurch wird eine stabilere Auflage des Deckelements auf dem Tubenschulterabschnitt ermöglicht.

In einer bevorzugten Ausführungsform weist die Tubenkappe zudem einen sich vorzugsweise auf einer gegenüberliegenden Seite zu einem Scharnierelement erstreckenden Vorsprung als Griffhilfe auf. Dieser ermöglicht die Unterstützung einer vorteilhaften Einhandbedienung des Tubenkopfes durch den Benutzer.

In einer vorteilhaften Ausführungsform beträgt der Durchmesser D4, insbesondere ein Außendurchmesser, der Auslassöffnung zwischen 2 und 12 mm, weiter bevorzugt zwischen 3 und 10 mm. Eine Wandstärke der Auslassöffnung liegt dabei vorzugsweise zwischen 0.5 und 1.5 mm.

In einer bevorzugten Ausführungsform beträgt der Durchmesser D des Tubenabschnitts, insbesondere der Außendurchmesser, zwischen 15 und 40mm, weiter bevorzugt zwischen 16 und 38 mm. Eine Wandstärke des Tubenabschnitts liegt dabei vorzugsweise zwischen 0.15 und 0.5 mm.

Die Tubenkappe und die Tubenschulter sind vorzugsweise aus dem gleichen Material gefertigt bzw. ausgebildet. Sowohl Tubenkörper als auch Schulter und Kappe können aus verschiedensten Materialien gebildet werden. Für den Tubenkörper eignen sich neben herkömmlichen Kunststoffen und Kunststoff-Verbundmaterialien auch Verbund-Materialien mit hohem Papieranteil, und allgemein mehrlagig aufgebaute Strukturen, wobei die Lagen nicht aneinander anhaften müssen. Für Tubenschulter, -hals und Kappe kommen neben herkömmlichen, ggf. mehrlagig ausgeführten Kunststoffen auch faserbasierte Systeme in Frage, beispielsweise durch Trockenverpressen oder Nassverpressen gewonnene Formteile. Die verwendeten Materialien können jeweils auch aus einem Recycling-Prozess stammen.

Eine Orientierung der Tubenkappe auf dem Tubenkörperabschnitt bzw. einem Tubenkörper der resultierenden Verpackungstube ist vorzugsweise derart, dass diese zu einem auf dem Tubenkörper angeordneten Druckbild ausgerichtet ist.

In einem weiteren Aspekt betrifft die Erfindung eine Verpackungstube aufweisend einen Tubenkopf. Die Verpackungstube umfasst dabei einen mit dem Tubenkopf verbundenen, an sich bekannten Tubenkörper oder Tubenmantel.

Nachfolgend werden Einzelheiten der Erfindung anhand von lediglich beispielhaften rein schematischen Zeichnungen erläutert. Darin zeigen:
- Fig. 1:: eine Schnittdarstellung einer Seitenansicht des erfindungsgemäßen Tubenkopfes mit einer Tubenschulter und einer Tubenkappe im nicht verbundenen Zustand der Komponenten;
- Fig. 2:: eine Schnittdarstellung gemäß Fig. 1 im verbundenen Zustand der Komponenten des Tubenkopfs; und
- Fig. 3a,3b: eine perspektivische Aufsicht der Tubenschulter und eine perspektivische Unteransicht der Tubenkappe.

Mit Verweis auf die Fig. 1 bis 3 wird im Folgenden eine bevorzugte Ausführungsform des erfindungsgemäßen Tubenkopfes 10 beschrieben. Diesr umfasst eine Tubenschulter 10a und eine Tubenkappe 10b, welche in Fig. 1 im nicht verbundenen und in Fig. 2 im zusammengesetzten Zustand dargestellt sind.

Die Tubenschulter 10a umfasst in Axialrichtung L hintereinander angeordnet einen Tubenkörperabschnitt 1, einen den Tubendurchmesser verringernden Schulterabschnitt 2, einen Kragenabschnitt 4 und einen Auslassabschnitt 3 mit einer darin angeordneten Auslassöffnung 3a. Die Tubenschulter 10a ist vorzugsweise rotationssymmetrisch um die Achse R ausgebildet.

Der Kragenabschnitt 4 ist zur Befestigung bzw. Verbindung der Tubenschulter 10a mit der Tubenkappe 10b ausgebildet und umfasst ein zylinderförmiges und vorzugsweise koaxial zum Auslassabschnitt 3 angeordnetes Kragenelement 4a mit einem radial nach Außen erstreckenden Kontaktvorsprung bzw. einer Ausformung 4b.

Die mit der Tubenschulter verbindbare Tubenkappe 10b weist einen mit dem Kragenabschnitt 4 verbindbaren, endseitig angeordneten Verbindungsabschnitt 5 und ein damit über eine Trennebene T verbundenes, und relativ dazu verschwenkbares Deckelelement 6 auf, das zum Schließen der Auslassöffnung 3a der Tubenschulter ausgebildet ist.

Der Verbindungsabschnitt 5 und das Deckelelement 6 sind entlang einer senkrecht zur Axialrichtung L bzw. Achse R angeordneten Trennebene T benachbart zueinander angeordnet. Eine untere, vorzugsweise ringförmige Fläche 6c des Deckelelements 6 und eine obere, ringförmige Fläche 5c des Verbindungsabschnitts sind dabei vorzugsweise an der Trennebene T gegenüberliegend ausgerichtet bzw. anliegend angeordnet. Die Trennebene stellt hierbei eine Ebene dar, an welcher die beiden Komponenten Deckelelement 6 und Verbindungsabschnitt 5 voneinander, insbesondere bei einer initialen Öffnung getrennt werden können. Hierfür umfasst die Trennebene eine Mehrzahl sich vorzugsweise axial erstreckende Verbindungsstege 7, welche den Verbindungsabschnitt 5 mit dem Deckelement 6 verbinden und hierbei Sollbruchstellen bei einem ersten initialen Öffnen des Deckelelements 6 gegenüber dem Verbindungselement 5 darstellen.

Das Verbindungsabschnitt 5 ist dabei als im Wesentlichen ring- oder zylinderförmiger Abschnitt, insbesondere als Sperrring, mit einem radial nach innen gerichteten Vorsprung 5a ausgebildet. Dieser kann als durchgehender oder umfangsseitig unterbrochener Vorsprung ausgebildet sein.

Das Deckelelement 6 umfasst einen ring- oder zylinderförmigen Abschnitt 6a, welcher koaxial zum Verbindungsabschnitt angeordnet und hinsichtlich seines Durchmessers im Wesentlichen gleich dem Verbindungsabschnitt 5 ausgebildet ist, sowie einen diesen endseitig abschließenden Deckelabschnitt 6b.

Die Tubenkappe 10b weist ferner ein sich über die Trennebene T erstreckendes Scharnierelement 11 auf, welches das Deckelement 6 mit dem Verbindungabschnitt 5 schwenkbar verbindet. Das Scharnierelement 11 dient dabei zur Befestigung von Deckelelement 6 und Verbindungsabschnitt 5 auch nach einem initialen Öffnen unter Aufbrechen der Verbindungsstege 7.

Erfindungsgemäß erstreckt sich im verbundenen Zustand der Tubenschulter 10a mit der Tubenkappe 10b der Auslassabschnitt 3 in vordefinierter Länge L2 in Axialrichtung L über die Trennebene T hinaus, wobei die Länge L2 mindestens 10% eines Tubendurchmessers D des Tubenkörperabschnitts 1 beträgt. Vorteilhaft beträgt die Erstreckungslänge L2 zwischen 15 und 40%, bevorzugt zwischen 17 und 40%, weiter bevorzugt zwischen 20 und 40 % des Tubendurchmessers D des Tubenkörperabschnitts 1.

In einer bevorzugten Ausführungsform beträgt der Durchmesser D des Tubenabschnitts 1 zwischen 15 und 40mm, weiter bevorzugt zwischen 16 und 38 mm.

Der Kragenabschnitt 4 weist vorzugsweise einen Durchmesser D2 auf, welcher wenigstens 20%, weiter bevorzugt wenigstens 25%, noch weiter bevorzugt wenigstens 30% geringer ist, als der Tubendurchmesser des Tubenkörperabschnitts. Vorteilhaft beträgt der Durchmesser des Kragenabschnitts 40 bis 80%, bevorzugt 40 bis 75% und noch weiter bevorzugt 50 bis 70% des Durchmessers D des Tubenkörperabschnitts 1.

Der Kragenabschnitt erstreckt sich vorzugsweise in Axialrichtung des Tubenkopfs über eine vordefinierte Länge L1, welche vorzugsweise zwischen 10 und 30%, weiter bevorzugt zwischen 10 und 25%, noch weiter bevorzugt zwischen 15 und 20% des Durchmessers D des Tubenkörperabschnitts 1 liegt.

Der Auslassabschnitt weist vorteilhaft einen Durchmesser D3 auf, welcher sich ausgehend von einem Durchmesser des Kragenabschnitts, vorzugsweise kontinuierlich, hin zur Auslassöffnung 3a verringert. Bevorzugt weist der Auslassabschnitt dabei einen, sich innerhalb einer vordefinierten Erstreckungslänge L3 in Axialrichtung, im Wesentlichen ausgehend von der Trennebene T, erstreckenden Abschnitt 3b mit sich kontinuierlich verringerndem Durchmesser D3 auf. Die vordefinierte Erstreckungslänge weist dabei einen Wert von 20 bis 80% der Länge L2 auf. Dieser Abschnitt ist dabei direkt angrenzend an den Kragenabschnitt 4 mit einem, vorzugsweise im Wesentlichen konstanten, Durchmesser D2 angeordnet. In einem daran angrenzenden Bereich bzw. Abschnitt 3c des Auslassabschnitts, hin zur Auslassöffnung 2a, kann der Durchmesser D3 hin zu einem Auslassdurchmesser D4 der Auslassöffnung konstant sein, oder als sich weiter, vorzugsweise kontinuierlich, verringernder Durchmesser ausgebildet sein.

Die Auslassöffnung 3a selbst weist vorteilhaft einen Durchmesser D4 auf, welcher zwischen 15 bis 40%, bevorzugt zwischen 15 bis 35% und weiter bevorzugt zwischen 20 und 35% des Durchmessers D des Tubenkörperabschnitts 1 beträgt. Der Durchmesser D4 beträgt vorzugsweise zwischen 2 und 12 mm, weiter bevorzugt zwischen 3 und 10 mm.

Die Tubenkappe 10b umfasst zusätzlich nach Innen ragende, vorzugsweise sich radial erstreckende Stützstreben 8, welche ausgebildet sind, im verbundenen Zustand auf einer Mantelfläche 9 des Auslassabschnitts 3 aufzuliegen. In Fig. 2 ist dies aufgrund der perspektivischen Ansicht nicht Stützstreben nicht dargestellt. Die Stützstreben 8 weisen dabei ein nach unten gerichteten jeweilige Anlagefläche 8a auf, welche zur Mantelfläche 9 konform ausgebildet ist.

Ferner umfasst die Tubenkappe 10b ein Dichtelement 13, welches vom Deckelelement 6 nach Innen ragt und zum Zusammenwirken mit einem am Auslassabschnitt 3 angeordneten Dichtabschnitt 14, insbesondere einer endseitig am Auslassabschnitt 3 angeordneten Dichtwulst, ausgebildet ist.

Weiter vorteilhaft weist die Tubenkappe 10b einen sich auf einer gegenüberliegenden Seite zum Scharnierelement 6 erstreckenden Vorsprung 12 als Griffhilfe auf.

In Fig. 2 sind die Tubenkappe 10b und die Tubenschulter 10a des Tubenkops 10 im verbundenen Zustand dargestellt. Der radial nach Innen ragende Vorsprung 5a des Verbindungsabschnitts 5 ist dabei auf den Kragenabschnitt aufgeschoben, was durch die widerhakenartige Innenkontur des Vorsprungs 5a unterstütz wird. Dieser sichert gleichzeitig die vorzugsweise nichtlösbare Verbindung zwischen der Tubenkappe 10b mit der Tubenschulter 10a. Wobei der Innenvorsprung 5a mit dem radial nach Außen ragendem Vorsprung 4b zusammenwirkt. Wie hierbei ersichtlich sind die Tubenkappe 10b und die Tubenschulter 10a derart ausgebildet, dass im verbundenen Zustand der Kontaktvorsprung 4b des Kragenabschnitts 4 dabei vorzugsweise innerhalb oder knapp unterhalb der Trennebene T liegt.

### Bezugszeichen

- 1: Tubenkörperabschnitt, Tubenkörper
- 2: Schulterabschnitt
- 3: Auslassabschnitt
- 3a: Auslassöffnung
- 3b: Unterabschnitt Auslass
- 3c: Unterabschnitt Auslass
- 4: Kragenabschnitt
- 4a: Ringabsatz
- 4b: Kragenelement
- 5: Verbindungsabschnitt
- 5a: Innenvorsprung
- 5c: ringförmigen Fläche
- 6: Deckelelement
- 6a: Ringabschnitt
- 6b: Deckelabschnitt
- 6c: ringförmige Fläche
- 7: Verbindungsstege
- 8: Stützstreben
- 8a: Anlagefläche
- 9: Mantelfläche Auslassabschnitt
- 10a: Tubenschulter
- 10b: Tubenkörperabschnitt
- 11: Scharnierelement
- 12: Vorsprung Griff
- 13: Dichtelement
- 14: Dichtabschnitt

- R: Längsachse
- T: Trennebene
- L: Axialrichtung
- L1: Erstreckungslänge Kragenabschnitt
- L2: Erstreckungslänge Auslassabschnitt
- D: Tubendurchmesser
- D2: Durchmesser Kragenabschnitt
- D3: Durchmesser Auslassabschnitt

## Patentansprüche

1. Tubenkopf (10) für eine Verpackungstube umfassend eine Tubenschulter (10a) und eine damit verbindbare Tubenkappe (10b),
wobei die Tubenschulter (10a) einen Tubenkörperabschnitt (1), einen Schulterabschnitt (2), einen Auslassabschnitt (3) mit einer darin angeordneten Auslassöffnung (3a), und einen zur Befestigung der Tubenkappe (10b) dienenden Kragenabschnitt (4) umfasst, und
wobei die Tubenkappe (10b) einen mit dem Kragenabschnitt (4) der Tubenschulter (10a) verbindbaren Verbindungsabschnitt (5) und ein damit über eine Trennebene (T) verbundenes, vorzugsweise schwenkbares Deckelelement (6) aufweist, das zum Schließen der Auslassöffnung (3a) der Tubenschulter (10a) ausgebildet ist,
**dadurch gekennzeichnet,**
**dass** sich im verbundenen Zustand der Tubenschulter (10a) mit der Tubenkappe (10b) der Auslassabschnitt (3) in vordefinierter Länge (L2) in Axialrichtung (L) über die Trennebene (T) hinaus erstreckt, wobei die Länge (L2) mindestens 8% eines Tubendurchmessers (D) des Tubenkörperabschnitts (1) beträgt.

2. Tubenkopf nach Anspruch 1, **dadurch gekennzeichnet, dass** die Erstreckungslänge (L2) des Auslassabschnitts (3) zwischen 10 und 50%, bevorzugt zwischen 12 und 40%, weiter bevorzugt zwischen 15 und 40 % des Tubendurchmessers (D) des Tubenkörperabschnitts (1) beträgt.

3. Tubenkopf nach Anspruch 1 oder 2, **dadurch gekennzeichnet, dass** der zur Befestigung der Tubenkappe (10b) dienende Kragenabschnitt (4) zwischen dem Schulterabschnitt (2) und dem Auslassabschnitt (3) angeordnet ist und vorzugsweise einen Durchmesser (D2) aufweist, welcher wenigstens 20%, weiter bevorzugt wenigstens 25%, noch weiter bevorzugt wenigstens 30% geringer ist, als der Tubendurchmesser (D) des Tubenkörperabschnitts (1).

4. Tubenkopf nach einem der vorhergehenden Ansprüche, **dadurch gekennzeichnet, dass** der Auslassabschnitt (3) einen sich in Erstreckungsrichtung (L2) vorzugsweise kontinuierlich verringernden Durchmesser (D3) aufweist.

5. Tubenkopf nach einem der vorhergehenden Ansprüche, **dadurch gekennzeichnet, dass** der Auslassabschnitt (3) und vorzugsweise der Kragenabschnitt (4) koaxial zum Tubenkörperabschnitt (1) angeordnet sind.

6. Tubenkopf nach einem der vorhergehenden Ansprüche, **dadurch gekennzeichnet, dass** der zur Befestigung der Tubenkappe (10b) dienenden Kragenabschnitt (4) der Tubenschulter (10a) ein zylinderförmiges und vorzugsweise koaxial zum Auslassabschnitt (3) angeordnetes Kragenelement (4a) und einen sich radial nach Außen erstreckenden Kontaktvorsprung (4b) aufweist, der zwischen dem Kragenelement (4a) und dem Auslassabschnitt (3) angeordnet ist.

7. Tubenkopf nach Anspruch 6, **dadurch gekennzeichnet, dass** der Kontaktvorsprung (4b) im verbundenen Zustand der Tubenkappe (10b) und der Tubenschulter (10a) innerhalb der Trennebene (T) angeordnet ist.

8. Tubenkopf nach einem der vorhergehenden Ansprüche, **dadurch gekennzeichnet, dass** in der Trennebene (T) eine Mehrzahl von Verbindungsstegen (7) angeordnet ist, welche den Verbindungsabschnitt (5) mit dem Deckelement (6) verbinden und welche ausgebildet sind, beim ersten Öffnen des Deckelelements (6) zu brechen.

9. Tubenkopf nach einem der vorhergehenden Ansprüche, **dadurch gekennzeichnet, dass** der Verbindungsabschnitt (5) als im Wesentlichen ring- oder zylinderförmiger Abschnitt, insbesondere als Sperrring, mit einem durchgehenden oder unterbrochenen, radialen Innenvorsprung (5a) ausgebildet ist.

10. Tubenkopf nach einem der vorhergehenden Ansprüche, **dadurch gekennzeichnet, dass** die Tubenkappe (10b) ein sich über die Trennebene (T) erstreckendes Scharnierelement (11) aufweist, welches das Deckelement (6) mit dem Verbindungabschnitt (5) verbindet, wobei das Deckelelement (6) gegenüber dem Verbindungsabschnitt (5) bevorzugt zum Öffnen der Auslassöffnung (3a) um mindestens 90°, bevorzugt um mindestens 135° verschwenkbar angeordnet ist.

11. Tubenkopf nach einem der vorhergehenden Ansprüche, **dadurch gekennzeichnet, dass** das Deckelelement (6) einen ring- oder zylinderförmigen Abschnitt (6a) und einen diesen endseitig abschließenden Deckelabschnitt (6b) aufweist.

12. Tubenkopf nach einem der vorhergehenden Ansprüche, **dadurch gekennzeichnet, dass** die Auslassöffnung (3a) einen Durchmesser (D4) aufweist, welcher zwischen 2 und 12mm, bevorzugt zwischen 3 und 10mm liegt.

13. Tubenkopf nach einem der vorhergehenden Ansprüche, **dadurch gekennzeichnet, dass** der Durchmesser (D) des Tubenabschnitts (1), zwischen 15 und 40mm, bevorzugt zwischen 16 und 38 mm liegt.

14. Tubenkopf nach einem der vorhergehenden Ansprüche, **dadurch gekennzeichnet, dass** der Auslassabschnitt (3) einen, sich innerhalb einer vordefinierten Erstreckungslänge (L3) in Axialrichtung (L), im Wesentlichen ausgehend von der Trennebene (T), erstreckenden Abschnitt (3b) aufweist, mit einem sich vom Durchmesser (D2) des angrenzenden Kragenabschnitts (4) kontinuierlich verringernden Durchmesser (D3), wobei die vordefinierte Erstreckungslänge (L3) einen Wert von 20 bis 80% der Länge (L2) des Auslassabschnitts (3) beträgt.

15. Verpackungstube aufweisend einen Tubenkopf (10) nach einem der vorgehenden Ansprüche und einen damit verbundenen Tubenkörper.
